# FASCICULE DE BREVET EUROPEEN

(11) **EP 1 433 948 B1**
(45) Date de publication et mention de la délivrance du brevet: **11.06.2008**
(21) Numéro de dépôt: 03293260.0
(22) Date de dépôt: 19.12.2003
(51) Int. Cl.: F02M 35/12

(54) **Dispositif d'atténuation des bruits sur un circuit d'admission d'air**
Luftansaugdämpfungsanlage
Air intake silencing device

(30) Priorité: 23.12.2002 FR 0216486
(43) Date de publication de la demande: 30.06.2004
(73) Titulaire: Trelleborg Fluid & Acoustic Solutions (TFAS), 44470 Carquefou (FR); RENAULT S.A.S., 92100 Boulogne Billancourt (FR)
(72) Inventeur: Coulon, Jean-Michel, 44000 Nantes (FR); Sence, Laurent, 92150 Suresnes (FR)
(74) Mandataire: Fosse, Danièle

(56) Documents cités:
- DE-A- 19 855 708
- DE-A- 19 943 246
- FR-A- 1 217 190
- GB-A- 2 365 066
- US-A- 5 979 598

## Description

La présente invention concerne un dispositif d'atténuation des bruits sur un circuit d'admission d'air pour moteur à combustion interne suralimenté, ainsi qu'un circuit d'admission d'air équipé d'un tel dispositif d'atténuation.

La fonction principale d'un circuit d'admission d'air d'un moteur à combustion interne, équipé d'un turbocompresseur, est de véhiculer vers le moteur l'air frais provenant de la façade de véhicule en nettoyant cet air. Toutefois, on constate, outre les bruits générés par le fonctionnement du moteur, l'apparition de bruits issus notamment du fonctionnement du turbocompresseur. Ces bruits de type aérodynamique se situent dans une large bande de 500 Hertz à 3000 Hertz. Ce bruit est une composante du bruit de bouche appelé bruit de soupir. Il se propage en amont du turbocompresseur. Pour éliminer les bruits de bouche haute fréquence, il est utilisé des matériaux absorbants et poreux qui sont implantés dans le boîtier filtre et sur le conduit. Cependant, la performance acoustique de ces matériaux absorbants poreux est très affectée au cours du temps par la poussière et l'infiltration de liquides. De plus, l'atténuation par absorption nécessite une surface de contact relativement importante avec l'air en circulation. Cette contrainte d'encombrement peut se traduire par une augmentation des pertes de charge.

On connaît par ailleurs des dispositifs d'atténuation des bruits destinés à être positionnés sur des conduites véhiculant un air sous pression, c'est à dire en aval du turbocompresseur. Les bruits atténués par de tels dispositifs présentent essentiellement une composante haute fréquence. De ce fait , de tels dispositifs sont constitués de chambres circonférentielles externes communiquant avec le conduit par l'intermédiaire d'ouvertures comme l'illustre en particulier le brevet EP1176355 ou le brevet DE-A-19943246. Dans ce second document, toutes les chambres ont la même dimension et ne permettent donc pas une atténuation des bruits émis à l'intérieur d'une large bande de fréquences.

Un but de la présente invention est donc de proposer un dispositif d'atténuation des bruits du type précité dont la conception permet d'amortir des bruits de bouche s'étendant à l'intérieur d'une plage de fréquences importante de 500 Hertz à 3 000 Hertz.

A cet effet, l'invention a pour objet un dispositif d'atténuation des bruits sur un circuit d'admission d'air pour moteur à combustion interne suralimenté, ces bruits étant notamment issus du fonctionnement du turbocompresseur, ce dispositif se présentant sous forme d'une section de conduit intégrable au circuit, ce conduit étant équipé d'un premier groupe de chambres circonférentielles externes, disposées en parallèle autour du conduit et communiquant avec ce dernier par l'intermédiaire d'ouvertures disposées en parallèle autour de la section de conduit pour établir une communication du flux d'air entre conduit et chambres autorisant une atténuation des bruits haute fréquence, le conduit, apte à constituer une section du conduit du circuit d'entrée d'air du turbocompresseur, comporte au moins une chambre supplémentaire disposée en série avec le premier groupe de chambres, ce premier groupe de chambres, destiné à l'atténuation des bruits haute fréquence, étant constitué de chambres s'étendant le long du conduit suivant une composante essentiellement axiale par rapport à l'axe longitudinal du conduit, tandis que la ou les chambres supplémentaires, qui communiquent par au moins une ouverture avec le conduit et qui sont dimensionnées par rapport à chaque chambre du premier groupe de manière à permettre une atténuation des bruits moyenne fréquence du circuit, s'étendent essentiellement transversalement au conduit de manière à limiter l'encombrement de l'ensemble, le conduit (1) comporte en outre des ouvertures (4) débouchant à l'air libre de manière à atténuer les bruit basse fréquence.

Cette disposition des chambres à la fois en série et en parallèle sur le circuit s'accompagnant d'une part d'une orientation différente des chambres, d'autre part d'un dimensionnement particulier des chambres, à savoir des volumes importants des chambres pour une atténuation moyenne fréquence et des volumes plus faibles pour une atténuation haute fréquence, autorise une atténuation des bruits dans une large plage de fréquences pour un encombrement réduit de l'ensemble.

Selon une forme de réalisation préférée de l'invention, les chambres du premier groupe, qui s'étendent le long du conduit suivant une composante essentiellement axiale par rapport à l'axe longitudinal du conduit, communiquant avec le conduit par l'intermédiaire d'ouvertures oblongues et axiales audit conduit .La ou les chambres d'atténuation des bruits moyenne fréquence, qui s'étendent essentiellement transversalement au conduit, se présentent quant à elles, sous forme de chambres annulaires ou semi annulaires. Ces chambres d'atténuation des bruits moyenne fréquence communiquent avec le conduit par l'intermédiaire d'ouvertures, de préférence oblongues, et transversales audit conduit. Ainsi, les chambres destinées à l'atténuation des bruits haute fréquence sont des chambres de faible volume dont la disposition axiale et en parallèle permet de limiter l'encombrement sur le conduit. Il en est de même des chambres d'atténuation des bruits moyenne fréquence qui, en dépit de leur volume important, encombrent peu le conduit du fait de leur disposition essentiellement transversale au conduit. Par ailleurs cette combinaison de chambres axiales et transversales au conduit permet de disposer d'un rapport dimensionnel entre chambres extrêmement élevé augmentant ainsi les possibilités sur le plan acoustique.

L'invention a encore pour objet un circuit d'admission d'air pour moteur à combustion interne suralimenté, ledit circuit comportant au moins une entrée d'air, un filtre à air et un turbocompresseur reliés entre eux par un conduit, caractérisé en ce que la section de conduit d'entrée du turbocompresseur, s'étendant en amont du filtre à air ou respectivement en aval du filtre à air, est équipée d'un dispositif d'atténuation des bruits du type précité.

L'invention sera bien comprise à la lecture de la description suivante d'exemples de réalisation, en référence aux dessins annexés dans lesquels :
la figure 1 représente une vue schématique d'ensemble d'un circuit d'admission d'air pour moteur à combustion interne suralimenté et
la figure 2 représente une vue en perspective d'un dispositif d'atténuation des bruits conforme à l'invention en position éclatée des demi-coquilles.

Le dispositif d'atténuation des bruits, objet de l'invention, est plus particulièrement destiné à être positionné sur un circuit d'admission d'air pour moteur 10 à combustion interne suralimenté. Un exemple d'un tel circuit d'admission d'air est représenté à la figure 1. Généralement, de tels circuits comportent au moins une entrée d'air, un filtre à air 12 et un turbocompresseur 11 reliés entre eux par un conduit. Le turbocompresseur 11 est lui-même relié en sortie à un moteur 10 par l'intermédiaire d'un circuit équipé sur son trajet d'un échangeur 13.

Le dispositif, objet de l'invention, est destiné à atténuer notamment les bruits issus du fonctionnement du turbocompresseur 11. Il s'avère que ces bruits générés par le turbocompresseur ne sont pas propagés dans le sens du flux d'air. Ces bruits ont en effet tendance à remonter vers la bouche d'admission. En conséquence, le dispositif d'atténuation des bruits objet de l'invention se présente sous forme d'un conduit apte à constituer une section du conduit du circuit d'entrée d'air du turbocompresseur 11. Un tel dispositif est donc positionné en amont du turbocompresseur 11, en amont ou en aval du filtre à air 12. Dans l'exemple représenté à la figure 1, ce dispositif d'atténuation des bruits est positionné en amont du filtre à air 12. Comme l'illustrent les figures, ce dispositif d'atténuation des bruits se présente sous forme d'une section 1 de conduit intégrable au circuit d'entrée du turbocompresseur 11. Cette section 1 de conduit présente des ouvertures 2, 3 communiquant avec des chambres 5,6 disposées autour de la section de conduit pour établir une communication du flux d'air entre conduit 1 et chambres 5, 6. De manière caractéristique à l'invention, ce conduit 1, apte à constituer une section du conduit du circuit d'entrée d'air du turbocompresseur 11, comporte au moins deux ouvertures 2, 3 disposées en série le long du conduit et communiquant chacune avec une chambre 5, 6 d'orientation différenciée. Au moins l'une 2 des ouvertures de la série est constituée d'une pluralité d'ouvertures dites axiales positionnées en parallèle circonférentiellement audit circuit. Chaque ouverture 2 en parallèle communique avec une chambre 5 dite axiale de manière à atténuer des bruits émis à haute fréquence. Les chambres 5 sont dites axiales du fait que leur composante longitudinale s'étend sensiblement parallèlement à l'axe longitudinal du conduit 1. Ces chambres 5 peuvent être disposées en parallèle autour du conduit 1 du fait de leur faible volume. Ces chambres 5 axiales sont disposées en série avec au moins une chambre 6 transversale audit conduit 1. Dans l'exemple représenté à la figure 2, le conduit 1 comporte deux chambres 6 transversales disposées de manière décalées axialement le long du conduit 1 et en série avec le groupe de chambres 5. On obtient ainsi un groupe d'ouvertures 2 et de chambres 5 suivi, le long du conduit 1, d'une première ouverture 3 communiquant avec une première chambre transversale 6 puis d'une seconde ouverture 3 communiquant avec une seconde chambre 6. Ces ouvertures 3 transversales débouchent dans une chambre 6 de préférence annulaire ou semi-annulaire s'étendant au moins partiellement autour dudit conduit 1 de manière à atténuer des bruits émis à moyenne fréquence. Ce positionnement des ouvertures et des chambres à la fois en série et en parallèle sur ledit circuit permet d'obtenir un rapport dimensionnel entre les chambres qui peut varier à l'intérieur d'une large plage. En effet, les ouvertures 2 axiales s'étendant en parallèle sur la circonférence du conduit sont destinées à coopérer avec des chambres 5 de faible volume disposées côte à côte et de manière circonférentielle autour du conduit. Cet ensemble chambres 5/ouvertures 2 permet l'atténuation des bruits émis à haute fréquence, c'est-à-dire à l'intérieur d'une plage s'étendant au-delà de 1 500 Hertz. Du fait de cette disposition en parallèle des chambres et d'un développement axial imposé par cette disposition en parallèle, les chambres 5 peuvent présenter un très faible volume et l'encombrement sur le conduit est réduit. Ces ensembles ouverture/chambres coopèrent par ailleurs avec des ensembles constitués d'ouvertures 3 transversales au conduit, ces ouvertures 3 transversales coopérant avec des chambres 6, dites transversales au conduit et de préférence annulaires ou semi-annulaires. Du fait de leur disposition, ces chambres peuvent présenter un grand volume. En effet, ce grand volume est nécessaire pour atténuer des bruits émis à moyenne fréquence, c'est-à-dire à l'intérieur d'une plage de fréquence comprise entre 500 Hertz et 1 500 Hertz. Le fait de combiner des ouvertures et des chambres axiales avec des ouvertures et des chambres transversales à l'axe longitudinal du conduit permet, pour un faible encombrement de l'ensemble, d'obtenir un rapport dimensionnel entre chambres extrêmement élevé. Ainsi, les chambres 6 transversales coopérant avec les ouvertures 3 transversales peuvent atteindre des volumes importants supérieurs au volume de chaque chambre 5 axiale disposée en parallèle et coopérant avec une ouverture axiale. De préférence, le volume de chaque chambre 6 est cinq à douze fois supérieur à celui d'une chambre 5. La section de l'ouverture 2 ou 3 est quant à elle supérieure au dixième de la section du conduit 1. Ainsi, le volume de la chambre 6 pour un diamètre du conduit compris entre 40 et 60 mm s'étend entre 0,03 et 0,1 l. La combinaison de ces chambres permet ainsi de couvrir une large plage de fréquences.

Par ailleurs, les formes et dimensions des ouvertures de même que les formes et dimensions des chambres sont adaptées pour obtenir différents effets d'atténuation. Ainsi, au moins l'une des ouvertures dites transversales de la série est équipée d'un col 7 débouchant dans une chambre, de préférence annulaire ou semi-annulaire, pour constituer avec ladite chambre 6 un résonateur de type Helmholtz dont la fréquence est établie à partir de la formule :$f = c / 2 ⁢ Π ⁢ {\left(S/h\times V\right)}^{1 / 2}$ où c correspond à la célérité du son dans l'air, S à la section de l'ouverture 3, h à la hauteur de l'ouverture 3 et V au volume de la chambre 6.

A l'inverse, les ouvertures 2 axiales coopèrent avec les chambres 5 axiales pour obtenir une atténuation des bruits sur la base du principe quart d'onde ou constituer des chambres d'expansion. Généralement, la section de l'ouverture 2 correspond sensiblement à la section de la chambre 5. La fréquence de ce résonateur quart d'onde est établie à partir de la formule :$f = c / 4 \times h$ où h correspond à la hauteur de la chambre 5 et c à la célérité du son dans l'air.

Pour augmenter encore la plage de fréquences couverte, le conduit 1 comporte en outre des ouvertures 4 débouchant à l'air libre de manière à atténuer les bruits basse fréquence, c'est-à-dire ceux produits à une fréquence inférieure à 500 Hertz. Ces ouvertures 4 du conduit 1 débouchant à l'air libre sont positionnées de part et d'autre d'une série d'ouvertures 2, 3 débouchant dans des chambres 5, 6. Ces ouvertures sont ici constituées par de simples fentes axiales, c'est à dire d'axe longitudinal parallèle à l'axe longitudinal du conduit 1. Ces ouvertures 4 présentent une largeur de l'ordre de 1 % du périmètre du conduit soit par exemple 11,5 à 2,5 mm et une longueur de l'ordre du diamètre du conduit soit 40 à 60 mm.

Dans les exemples représentés, les ouvertures 2, 3, 4 du conduit sont venues de fabrication avec le conduit, les chambres 5, 6 étant constituées à partir de pièces 8A, 8B rapportées autour dudit conduit. Les chambres 5, 6 du dispositif sont ainsi ménagées à partir de deux demi-coquilles 8A, 8B rapportées autour dudit conduit 1. Ces demi-coquilles 8A, 8B présentent un profil 9 intérieur courbe apte à s'adapter à la manière d'une selle au profil du conduit 1. Ainsi, les faces latérales ou transversales desdites coquilles présentent ce profil courbe tandis que les faces longitudinales sont à contact jointif une fois positionnées de part et d'autre du conduit en enserrant ce dernier.

Dans les exemples représentés, ces demi-coquilles 8A, 8B sont maintenues sur ledit conduit par liaison, en particulier par encliquetage des demi-coquilles entre elles. Les chambres 5, 6 sont quant à elles obtenues par cloisonnement des demi-coquilles par l'intermédiaire de parois s'étendant sensiblement parallèlement ou orthogonalement à l'axe longitudinal du conduit 1. Ainsi, les chambres 5 disposées en parallèle sont obtenues à partir de cloisons s'étendant entre les parois transversales des demi-coquilles, perpendiculairement à ces dernières, tandis que les chambres 6 destinées à coopérer avec les ouvertures 3 transversales dudit conduit sont obtenues à partir de cloisons s'étendant parallèlement aux parois transversales des demi-coquilles. Ces demi-coquilles peuvent encore être reliées entre elles par soudage et/ou collage. Ces demi-coquilles peuvent également être maintenues assemblées au conduit par liaison telle que soudure ou collage entre demi-coquilles et conduit. Dans les exemples représentés, du fait que les demi-coquilles sont reliées entre elles par encliquetage, la liaison entre demi-coquilles et conduit est une liaison non étanche. Toutefois, du fait du positionnement du dispositif en amont du turbocompresseur, cette portion de conduit étant en dépression, l'étanchéité n'est pas indispensable.

Un tel dispositif d'atténuation est en effet agencé pour être positionné sur le circuit d'entrée du turbocompresseur, soit en amont du filtre à air 12 équipant le circuit d'entrée du turbocompresseur 11, soit en aval du filtre à air 12 entre filtre à air 12 et entrée du turbocompresseur 11. Les bruits atténués au moyen d'un tel dispositif peuvent s'étendre à l'intérieur d'une plage de fréquences extrêmement importante comprise entre 500 Hertz et 3 000 Hertz.

## Revendications

1. Dispositif d'atténuation des bruits sur un circuit d'admission d'air pour moteur (10) à combustion interne suralimenté, ces bruits étant notamment issus du fonctionnement du turbocompresseur (11), ce dispositif se présentant sous forme d'une section (1) de conduit intégrable au circuit, ce conduit (1) étant équipé d'un premier groupe de chambres (5) circonférentielles externes, disposées en parallèle autour du conduit (1) et communiquant avec ce dernier par l'intermédiaire d'ouvertures (2) disposées en parallèle autour de la section de conduit (1) pour établir une communication du flux d'air entre conduit (1) et chambres (5) autorisant une atténuation des bruits haute fréquence,
ce conduit (1), apte à constituer une section du conduit du circuit d'entrée d'air du turbocompresseur (11), comporte au moins une chambre (6) supplémentaire disposée en série avec le premier groupe de chambres (5), ce premier groupe de chambres (5), destiné à l'atténuation des bruits haute fréquence, étant constitué de chambres s'étendant le long du conduit suivant une composante essentiellement axiale par rapport à l'axe longitudinal du conduit, tandis que la ou les chambres (6) supplémentaires, qui communiquent par au moins une ouverture (3) avec le conduit (1) et qui sont dimensionnées par rapport à chaque chambre du premier groupe de manière à permettre une atténuation des bruits moyenne fréquence du circuit, s'étendent essentiellement transversalement au conduit de manière à limiter l'encombrement de l'ensemble, **caractérisé en ce que** le conduit (1) comporte en outre des ouvertures (4) débouchant à l'air libre de manière à atténuer les bruits basse fréquence.

2. Dispositif d'atténuation des bruits selon la revendication 1,
**caractérisé en ce que** la ou les chambres (6) d'atténuation des bruits moyenne fréquence se présentent sous forme de chambres, de préférence annulaires ou semi annulaires, s'étendant essentiellement transversalement au conduit (1), lesdites chambres (6) communiquant avec le conduit (1) par l'intermédiaire d'ouvertures (3) de préférence oblongues et transversales audit conduit (1).

3. Dispositif d'atténuation des bruits selon la revendication 2,
**caractérisé en ce qu**'au moins l'une (3) des ouvertures dites transversales de la série d'ouvertures (2, 3) communiquant avec une chambre (6) d'atténuation des bruits moyenne fréquence est équipée d'un col (7) débouchant dans ladite chambre (6) pour constituer avec ladite chambre (6) un résonateur de type Helmholtz.

4. Dispositif d'atténuation des bruits selon l'une des revendications 1 à 3,
**caractérisé en ce que** les chambres (5) du premier groupe, qui s'étendent le long du conduit (1) suivant une composante essentiellement axiale par rapport à l'axe longitudinal du conduit, communiquent avec le conduit (1) par l'intermédiaire d'ouvertures (2) oblongues et axiales audit conduit (1) .

5. Dispositif d'atténuation des bruits selon la revendication 1,
**caractérisé en ce que** les ouvertures (4) du conduit (1) débouchant à l'air libre sont positionnées de part et d'autre d'une série d'ouvertures (2, 3) débouchant dans des chambres (5, 6).

6. Dispositif d'atténuation des bruits selon l'une des revendications 1 à 5,
**caractérisé en ce que** les ouvertures (2, 3, 4) du conduit sont venues de fabrication avec la section (1) de conduit, les chambres (5, 6) étant constituées à partir de pièces (8A, 8B) rapportées autour dudit conduit (1).

7. Dispositif d'atténuation des bruits selon l'une des revendications 1 à 6,
**caractérisé en ce que** les chambres (5, 6) du dispositif sont ménagées à partir de deux demi-coquilles (8A, 8B) rapportées autour dudit conduit (1), les demi-coquilles (8A, 8B) présentant un profil (9) intérieur courbe apte à s'adapter à la manière d'une selle au profil du conduit (1).

8. Dispositif d'atténuation des bruits selon la revendication 7,
**caractérisé en ce que** les chambres (5, 6) sont obtenues par cloisonnement des demi-coquilles par l'intermédiaire de parois s'étendant sensiblement parallèlement ou orthogonalement à l'axe longitudinal du conduit (1).

9. Dispositif d'atténuation des bruits selon l'une des revendications 7 et 8,
**caractérisé en ce que** les demi-coquilles (8A, 8B) sont maintenues sur ledit conduit par liaison, en particulier par encliquetage des demi-coquilles entre elles.

10. Dispositif d'atténuation des bruits selon l'une des revendications 7 et 8,
**caractérisé en ce que** les demi-coquilles (8A, 8B) sont reliées entre elles par soudage et/ou collage.

11. Dispositif d'atténuation des bruits selon l'une des revendications 7 et 8,
**caractérisé en ce que** les demi-coquilles sont maintenues assemblées au conduit par liaison telle que soudure, collage entre demi-coquilles et conduit.

12. Dispositif d'atténuation des bruits selon l'une des revendications 1 à 11,
**caractérisé en ce qu**'il est agencé pour être positionné soit en amont du filtre à air (12) équipant le circuit d'entrée du turbocompresseur (11), soit en aval du circuit du filtre à air (12) équipant le circuit d'entrée du turbocompresseur (11).

13. Circuit d'admission d'air pour moteur (10) à combustion interne suralimenté, ledit circuit comportant au moins une entrée d'air, un filtre à air (12) et un turbocompresseur (11) reliés entre eux par un conduit,
**caractérisé en ce que** la section (1) de conduit d'entrée du turbocompresseur (11), s'étendant en amont du filtre à air (12) ou respectivement en aval du filtre à air (12), est équipée d'un dispositif d'atténuation des bruits conforme à l'une des revendications 1 à 12.

## Claims

1. Air intake silencing device for a turbocharged internal combustion engine (10), the noise to be silenced arising particularly from operation of the turbocharger (11), this device taking the form of a section (1) of duct incorporable in the intake system, this duct (1) being provided with a first group of external circumferential chambers (5), arranged in parallel around the duct (1) and communicating with the latter via openings (2) arranged in parallel around the section of duct (1) to establish a communication of the air flow between the duct (1) and chambers (5), making possible an attenuation of high frequency noise, this duct (1), suitable for forming a section of the duct of the turbocharger (11) air intake system, comprising at least one supplementary chamber (6) arranged in series with the first group of chambers (5), this first group of chambers (5), intended for the attenuation of high frequency noise, being formed from chambers running along the duct according to a component which is essentially axial with respect to the longitudinal centre-line of the duct, whereas the supplementary chamber or chambers (6), which communicate via at least one opening (3) with the duct (1) and which are dimensioned with respect to each chamber of the first group so as to make possible an attenuation of the intake system's medium frequency noise, run essentially transversely to the duct so as to limit the assembly's bulk, **characterized in that** the duct (1) also comprises openings (4) to the open air so as to attenuate low frequency noise.

2. Silencing device according to Claim 1, **characterized in that** the medium frequency noise attenuation chamber or chambers (6) take the form of preferably annular or semi-annular chambers, running essentially transversely with respect to the duct (1), the said chambers (6) communicating with the duct (1) via openings (3) which are preferably oblong and transverse with respect to the said duct (1).

3. Silencing device according to Claim 2, **characterized in that** at least one of the so-called transverse openings (3) of the series of openings (2 and 3) communicating with a medium frequency noise attenuation chamber (6) is provided with a neck (7) leading to the said chamber (6) to form, with the said chamber (6), a Helmholtz type resonator.

4. Silencing device according to one of Claims 1 to 3, **characterized in that** the first group chambers (5), which run along the duct (1) following a component which is essentially axial with respect to the longitudinal centre-line of the duct, communicate with the duct (1) via openings (2) which are oblong and axial with respect to the said duct (1).

5. Silencing device according to Claim 1, **characterized in that** the duct (1) openings (4) leading to the open air are positioned on either side of a series of openings (2 and 3) leading to chambers (5 and 6).

6. Silencing device according to one of Claims 1 to 5, **characterized in that** the openings (2, 3 and 4) in the duct are as made with the duct section (1), the chambers (5 and 6) being formed from parts (8A and 8B) attached around the said duct (1).

7. Silencing device according to one of Claims 1 to 6, **characterized in that** the device chambers (5 and 6) are made from two half-shells (8A and 8B) attached around the said duct (1), the half-shells (8A and 8B) having a curved inner profile (9) suitable for fitting the profile of the duct (1) as a saddle would.

8. Silencing device according to Claim 7, **characterized in that** the chambers (5 and 6) are obtained by partitioning the half-shells by means of walls running substantially parallel with or at right angles to the longitudinal centre-line of the duct (1).

9. Silencing device according to Claim 7 or 8, **characterized in that** the half-shells (8A and 8B) are held on the said duct by connection, in particular by catching of the half-shells with each other.

10. Silencing device according to Claim 7 or 8, **characterized in that** the half-shells (8A and 8B) are joined together by welding and/or adhesive bonding.

11. Silencing device according to Claim 7 or 8, **characterized in that** the half-shells are kept assembled with the duct by joining means such as welding or adhesive bonding between the half-shells and duct.

12. Silencing device according to one of Claims 1 to 11, **characterized in that** it is prepared for being positioned either ahead of the air filter (12) provided in the turbocharger (11) intake system or beyond the air filter (12) system provided in the turbocharger (11) intake system.

13. Air intake system for a turbocharged internal combustion engine (10), the said system comprising at least one air intake, one air filter (12) and one turbocharger (11), joined together by a duct, **characterized in that** the turbocharger (11) intake duct section (1), running ahead of the air filter (12) or beyond the air filter (12) respectively, is provided with a silencing device according to one of Claims 1 to 12.

## Patentansprüche

1. Schalldämpfungsvorrichtung an einem Luftansaugtrakt für eine Brennkraftmaschine (10) mit Aufladung, wobei die Geräusche insbesondere von dem Betrieb des Turboladers (11) herrühren, wobei die Vorrichtung als Abschnitt eines in den Trakt einbaubaren Rohres (1) ausgebildet ist, wobei das Rohr (1) mit einer ersten Gruppe von umlaufenden äußeren Kammern (5) ausgerüstet ist, die parallel um das Rohr (1) herum angeordnet und mit diesem über parallel um den Rohrabschnitt (1) angeordnete Öffnungen (2) verbunden sind, um eine Luftstromverbindung zwischen Rohr (1) und Kammern (5) herzustellen, die eine Dämpfung der hochfrequenten Geräusche erlaubt, wobei das Rohr (1), das einen Rohrabschnitt des Luftzufuhrtraktes des Turboladers (11) zu bilden geeignet ist, mindestens eine zusätzliche Kammer (6) umfasst, die in Reihe zu der ersten Gruppe von Kammern (5) angeordnet ist, wobei die erste Gruppe von Kammern, die für die Dämpfung der hochfrequenten Geräusche vorgesehen ist, Kammern umfasst, die sich entlang des Rohres folgend einer im Wesentlichen axialen Komponente bezogen auf die Längsachse des Rohres erstrecken, während sich die zusätzliche Kammer (6) oder die zusätzlichen Kammern (6), die durch mindestens eine Öffnung (3) mit dem Rohr (1) verbunden sind und die gegenüber jeder Kammer der ersten Gruppe so bemessen sind, dass sie eine Dämpfung der mittelfrequenten Geräusche des Traktes ermöglichen, im Wesentlichen quer zu dem Rohr erstrecken, so dass sie die Abmessungen der Einheit begrenzen, **dadurch gekennzeichnet, dass** das Rohr (1) ferner Öffnungen (4) umfasst, die ins Freie führen, so dass sie die niederfrequenten Geräusche dämpfen.

2. Schalldämpfungsvorrichtung nach Anspruch 1, **dadurch gekennzeichnet, dass** die Kammer (6) oder die Kammern (6) zur Dämpfung der mittelfrequenten Geräusche als vorzugsweise ringförmige oder halbringförmige Kammern vorliegen, die sich im Wesentlichen quer zu dem Rohr (1) erstrecken, wobei die Kammern (6) durch vorzugsweise längliche und im Wesentlichen quer zu dem Rohr verlaufende Öffnungen (3) mit dem Rohr (1) verbunden sind.

3. Schalldämpfungsvorrichtung nach Anspruch 2, **dadurch gekennzeichnet, dass** mindestens eine (3) der quer verlaufenden Öffnungen der Reihe von Öffnungen (2, 3), die mit einer Kammer (6) zur Dämpfung der mittelfrequenten Geräusche verbunden sind, mit einem Hals (7) ausgestattet ist, der in die Kammer (6) führt, um mit der Kammer (6) einen Resonator nach Art eines Helmholtz-Resonators zu bilden.

4. Schalldämpfungsvorrichtung nach einem der Ansprüche 1 bis 3, **dadurch gekennzeichnet, dass** die Kammern (5) der ersten Gruppe, die sich entlang des Rohres folgend einer im Wesentlichen axialen Komponente gegenüber der Längsachse des Rohres erstrecken, durch längliche und axial zu dem Rohr (1) verlaufende Öffnungen (2) mit dem Rohr (1) verbunden sind.

5. Schalldämpfungsvorrichtung nach Anspruch 1, **dadurch gekennzeichnet, dass** die Öffnungen (4) des Rohres (1), die ins Freie führen, auf beiden Seiten einer Reihe von Öffnungen (2, 3) angebracht sind, die in die Kammern (5, 6) führen.

6. Schalldämpfungsvorrichtung nach einem der Ansprüche 1 bis 5, **dadurch gekennzeichnet, dass** die Öffnungen (2, 3, 4) des Rohres bei der Herstellung des Rohrabschnittes (1) angebracht werden, wobei die Kammern (5, 6) von Teilen (8A, 8B) gebildet werden, die um das Rohr (1) herum angesetzt sind.

7. Schalldämpfungsvorrichtung nach einem der Ansprüche 1 bis 6, **dadurch gekennzeichnet, dass** die Kammern (5, 6) der Vorrichtung von zwei um das Rohr (1) herum angesetzten Halbschalen (8A, 8B) gebildet sind, wobei die Halbschalen (8A, 8B) ein gekrümmtes Innenprofil (9) aufweisen, das sich wie ein Sattel an das Profil des Rohres (1) anzupassen geeignet ist.

8. Schalldämpfungsvorrichtung nach Anspruch 7, **dadurch gekennzeichnet, dass** die Kammern (5, 6) durch Unterteilung der Halbschalen durch Wände erhalten werden, die sich im Wesentlichen parallel oder senkrecht zu der Längsachse des Rohres (1) erstrecken.

9. Schalldämpfungsvorrichtung nach einem der Ansprüche 7 und 8, **dadurch gekennzeichnet, dass** die Halbschalen (8A, 8B) durch Verbindung, insbesondere durch Verrastung der Halbschalen miteinander an dem Rohr festgehalten werden.

10. Schalldämpfungsvorrichtung nach einem der Ansprüche 7 und 8, **dadurch gekennzeichnet, dass** die Halbschalen (8A, 8B) durch Verschweißen und/oder Verkleben miteinander verbunden sind.

11. Schalldämpfungsvorrichtung nach einem der Ansprüche 7 und 8, **dadurch gekennzeichnet, dass** die Halbschalen (8A, 8B) durch eine Verbindung, beispielsweise Verschweißen oder Verkleben, der Halbschalen mit dem Rohr an dem Rohr festgehalten werden.

12. Schalldämpfungsvorrichtung nach einem der Ansprüche 1 bis 11, **dadurch gekennzeichnet, dass** sie so eingerichtet ist, um entweder vor dem Luftfilter (12), mit dem der Luftzufuhrtrakt des Turboladers ausgerüstet ist, oder hinter dem Luftfilter (12), mit dem der Luftzufuhrtrakt des Turboladers ausgerüstet ist, angebracht zu werden.

13. Luftansaugtrakt für eine Brennkraftmaschine (10) mit Aufladung, wobei der Luftansaugtrakt mindestens einen Lufteinlass, einen Luftfilter (12) und einen Turbolader (11) umfasst, die durch ein Rohr miteinander verbunden sind, **dadurch gekennzeichnet, dass** der Rohrabschnitt (1) des Luftzufuhrtraktes des Turboladers (11), der sich vor dem Luftfilter (12) bzw. nach dem Luftfilter (12) erstreckt, mit einer Schalldämpfungsvorrichtung nach einem der Ansprüche 1 bis 12 ausgerüstet ist.
